# EUROPÄISCHE PATENTSCHRIFT

(11) **EP 0 640 547 B1**
(45) Veröffentlichungstag und Bekanntmachung des Hinweises auf die Patenterteilung: **16.04.1997**
(21) Anmeldenummer: 94113231.8
(22) Anmeldetag: 24.08.1994
(51) Int. Cl.: B65H 31/20, B65H 31/00

(54) **Drehbare Stapelkammer in einem Kreuzleger für Druckprodukte**
Rotatable pile table in a cross-layer for printing products
Casier rotatif pour piles sur un dispositif à mouvement croisé pour produits imprimés

(30) Priorität: 25.08.1993 DE 4328604
(43) Veröffentlichungstag der Anmeldung: 01.03.1995
(73) Patentinhaber: Gämmerler, Hagen, 82057 Icking (DE)
(72) Erfinder: Gämmerler, Hagen, 82057 Icking (DE)
(74) Vertreter: Sperling, Rüdiger, Dipl.-Ing.

(56) Entgegenhaltungen:
- EP-A- 0 153 983
- EP-A- 0 167 704
- DE-A- 2 747 799
- DE-A- 3 705 066
- GB-A- 1 275 022
- US-A- 4 354 787

## Beschreibung

Die Erfindung betrifft eine drehbare Stapelkammer in einem Kreuzleger für Druckprodukte mit einem heb- und drehbaren Stapeltisch, wobei die Kammerwände jeweils von zwei sich gegenüberliegenden Längs- bzw. Querwänden gebildet sind und mindestens eine von den jeweils zwei sich gegenüberstehenden Wänden zum Zweck des Einstellens auf die Größe der Druckprodukte bezüglich der gegenüberliegenden Wand verschiebbar ist und zumindest eine der Wände zum Zwecke des Abtransportes von in der Kammer gestapelten Druckprodukten entfernbar ist.

Derartige drehbare Stapelkammern sind in eine Förderkette für Druckprodukte eingeschaltet, um jeweils eine bestimmte Anzahl von diesen Produkten zu stapeln. Da die Druckprodukte oftmals an einer Seite gefalzt sind, ergeben sich unterschiedliche Höhen zwischen der Vorderkante und der Hinterkante. Um dies auszugleichen, wird der Stapel nach der Hälfte der gewünschten Stapelhöhe um 180^{°} gedreht, so daß die folgende Hälfte der Druckprodukte mit ihrer Falzkante auf der Seite zu liegen kommt, auf der sich bei der unteren Stapelhälfte die Vorderkante befindet.

Um eine exakte Ausrichtung des Stapels zu erhalten, ist es notwendig, die Seitenwände der Stapelkammern nachzujustieren, da sich die erste ursprünglichen Einstellungen, beispielsweise genormter Produktgrößen, möglicherweise als zu klein oder auch als zu groß erweist. Im Falle, daß die Abmessungen zu groß sind, kommt es zu versetzt angeordneten Lagen von Druckprodukten, im Falle zu geringer Abmessungen bleiben die Druckprodukte teilweise schräg in der Stapelkammer und werden abgeknickt.

Eine drehbare Stapelkammer gemäß dem Oberbegriff des Anspruchs 1 ist aus EP-A-0 153 983 bekannt. Dieses Dokument offenbart, die Seitenwände von Stapelkammern auf Führungen verschiebbar zu halten, wobei mit einer manuell zu betätigenden Feststelleinrichtung und mittels eines Lineals die Nachjustierungen der Stapelkammergröße millimeterweise durchgeführt werden. Diese Arbeit ist sehr mühsam, da sie durch Stoßen oder leichtes Klopfen mit einem Hammer gegen die entsprechenden Wände bewerkstelligt wird. Zwar wird für ein kleines Druckformat die Kammer kleiner, das Lineal steht aber an der Kammerwand hervor, da es stationär bleibt. Auch muß die Arretierung der Seitenwände sehr fest sein, damit sie sich im Laufe des Betriebs nicht löst, andererseits soll sie jedoch so leicht lösbar sein, daß ein zusätzliches Werkzeug zum Lösen der Befestigung nicht erforderlich ist. Aus diesem Grund werden die Feststelleinrichtungen meist mit einem Handhebel versehen, der wiederum nicht so groß sein darf, daß er im engen Aufbau des Kreuzlegers stört.

Aus den oben genannten Gründen ist die korrekte Einstellung der Kammermaße oft sehr zeitraubend und kann überdies nur bei angehaltener Produktion erfolgen.

Der Erfindung liegt daher die Aufgabe zugrunde, eine drehbare Stapelkammer der genannten Gattung anzugeben, die bei einfachem und kostengünstigem Aufbau eine Anpassung und Feinjustierung an die Druckprodukte während des Betriebs gestattet.

Die Aufgabe wird erfindungsgemäß durch die kennzeichnenden Merkmale des Anspruchs 1 gelöst.

Durch diese Maßnahme kann während des Produktionslaufs eine Verstellung der Stapelkammer durchgeführt werden, ohne daß der Fluß der Druckprodukte unterbrochen werden müßte.

Bei der Ausbildung des Stelltriebs mit einem Stellmotor, der über einen Zahntrieb mindestens eine Spindel zur Bewegung der Querwand beaufschlagt, ist es möglich, sehr genaue Positionsverschiebungen durchzuführen.

Um eine solche genaue Verstellmöglichkeit bereitzustellen, kann es vorteilhaft sein, daß der Zahntrieb für jeweils eine Querwand eine Schneckenradverzahnung aufweist, wobei das Abtriebsschneckenrad mit einem Innengewinde versehen ist, welches mit der Spindel zusammenwirkt, die an der zugeordneten Querwand oder dem entsprechenden Teil der Querwand drehbar gehalten ist.

Eine Schneckenradverzahnung, bei der eine Spindel in einem Innengewinde eines Abtriebsschneckenrads läuft, bietet den Vorteil, daß eine hohe Selbsthemmung auftritt, wodurch eine Eigenverstellung der Querwand oder des zugeordneten Teils der Querwand unterbunden bleibt.

Vorteilhaft kann bei der Ausbildung einer verstellbaren Stapelkammer sein, daß die Querwand bzw. jeweils ein Teil der Querwand an Führungsstangen gehalten ist, die in an der jeweiligen Längswand vorgesehenen Lagern gleiten. Durch diese Merkmale wird ein problemloses Verschieben der Querwand bzw. eines Querwandteils ermöglicht, ohne daß die Gefahr eines Verklemmens auftritt.

Ein weiteres vorteilhaftes Merkmal ist darin zu sehen, daß zumindest eine der Querwände zwei seitliche, nach außen schwenkbare Schwenktüren aufweist, die kraftbetrieben betätigbar sind. Vorteilhafterweise sind beide Querwände in dieser Zweiteiligkeit ausgebildet, so daß das Ausstoßen eines fertigen Stapels unabhängig von der Drehposition durchgeführt werden kann, da jeweils die der Entnahmestation zugewandte Querwand durch Ausschwenken der Schwenktüren den Abtransport des fertigen Stapels mittels eines Ausstoßers freigibt.

Besonders vorteilhaft kann bei einer Stapelkammer mit einer Preßvorrichtung zum Verdichten der gestapelten Druckprodukte, bei der die Preßvorrichtung eine an einem Schwenkarm befestigte Preßleiste aufweist, sein, daß der Schwenkarm im wesentlichen C-förmig ausgebildet ist und die Anordnung des Stelltriebs von außen übergreift. Ein solcher Schwenkarm kann daher leicht über den Produktstapel geschwenkt werden, ohne in Konflikt mit anderen Bauteilen zu geraten.

Ein wesentliches Merkmal der Erfindung besteht darin, daß beide Längswände auf dem Drehtisch verschiebbar gehalten sind. Hierbei ist es günstig, daß der Stelltrieb für mindestens eine verschiebbare Längswand in bzw. unter der Tischplatte des Stapeltisches angeordnet ist. Besonders vorteilhaft ist es, wenn beide sich gegenüberliegende Längswände über einen gemeinsamen Stelltrieb verschiebbar sind. Dabei ist es günstig, daß der Stelltrieb einen Stellmotor aufweist, der eine Antriebswelle für die beiden Längswände antreibt. Günstigerweise ist auf der Antriebswelle jeweils eine Zahnscheibe für eine Längswand festgelegt, die über einen Zahnriemen eine Stellspindel antreibt, die eine mit der Längswand fest verbundene Kulissenmutter bewegt. Bei dieser Ausführung ist es günstig, daß die Seitenwand in einer Linearführung geführt ist. Die Linearführung weist vorteilhafterweise zwei parallel angeordnete Führungselemente auf, zwischen denen die Stellspindel angeordnet ist.

Bei einer anderen Ausführungsform kann es günstig sein, daß der Stelltrieb für die Längswände eine pneumatische oder hydraulische Zylinder-Kolbenanordnung und ggfs. ein Getriebe aufweist.

Bei einer Variante zum vorgenannten Stelltrieb kann der Stellmotor an der Seitenwand angeordnet sein und diese über eine fest mit dem Stapeltisch angeordnete Zahnstange unter Zwischenschaltung eines Zahntriebs antreiben.

Im folgenden wird die Erfindung anhand in der Zeichnung dargestellter Ausführungsbeispiele näher erläutert. Es zeigen:
- Fig. 1: eine schematische Darstellung einer erfindungsgemäßen Stapelkammer in perspektivischer Ansicht,
- Fig. 2: eine Seitenansicht auf eine Längswand mit Preßvorrichtung und steuerbarem Stelltrieb,
- Fig. 2a: eine Darstellung des Details IIa in Fig. 2 der Einheit Stellmotor-Schneckenradverzahnung,
- Fig. 3: eine Teilansicht auf die Stapelkammer von oben mit herausgebrochenen Bereichen,
- Fig. 4: eine Detailansicht auf einen herausgebrochenen Bereich im Stapeltisch mit Stelltrieb für die Längswände,
- Fig. 5: eine Seitenansicht einer schematischen Darstellung eines Stelltriebs mit fest im Stapeltisch angeordneter Zahnstange und Abdeckband,
- Fig. 6: eine weitere Ausführungsform des Stelltriebs unter Verwendung von Kolben-Zylindereinheiten für jede Längswand in Seitenansicht,
- Fig. 7: eine Darstellung der Ausbildung gem. Fig. 6 von oben.

In Fig. 1 ist in perspektivischer Ansicht eine schematisch wiedergebene Stapelkammer 1 eines Kreuzlegers dargestellt. Die Stapelkammer weist einen drehbaren Stapeltisch 2 sowie Längswände 3 und Querwände 4 auf. Die Querwände 4 bestehen in der dargestellten Ausführungsform jeweils aus zwei Schwenktüren 7, die zwischen sich einen Freiraum belassen, durch den eine nicht dargestellte Ausstoßvorrichtung einen Stapel Druckprodukte bei geöffneter gegenüberliegender Querwand ausstoßen kann. (In Fig. 1 ist der Klarheit wegen ein unvollständiger Stapel Druckprodukte 38 dargestellt.) Die Schwenktüren werden bei fertig errichtetem Stapel mittels einer Einrichtung, im dargestellten Ausführungsbeispiel eine pneumatische Kolben-Zylindereinheit 39, an der Entnahmeseite aufgeklappt.

Um eine ungleiche Stapelhöhe bei gefalzten Druckprodukten auszugleichen, wird die Stapelkammer unter Umständen mehrmals, mindestens jedoch einmal um 180° geschwenkt, um den Stapel aufzufüllen. Diese Schwenkbewegung hat zur Folge, daß abwechselnd die Querwand, die bei einem vorhergehenden Entnahmevorgang ausgeschwenkt worden war, im nachfolgenden Stapelvorgang die Position der hinteren Querwand einnimmt, so daß beide Querwände jeweils mit Schwenktüren ausgebildet sind.

In Fig. 1 ist mit der Bezugsziffer 5 ein hier schematisch dargestellter Stelltrieb gekennzeichnet, der den Abstand der Querwände voneinander variieren kann.

In Fig. 2 ist eine Seitenansicht auf eine Längswand 3 der Stapelkammer 1 mit einem Teil des Stapeltischs 2 dargestellt. Die Längswand 3 trägt an ihrer Außenseite den Stelltrieb 5, der einen Zahntrieb 8 sowie, von dem Zahntrieb beaufschlagt, zwei Spindeln 10 umfaßt. Bei der dargestellten Ausführungsform ist ein Stellmotor 6 vorgesehen, der über eine Schneckenradverzahnung (vergl. Fig. 2a) zwei Abtriebsschneckenräder 12 antreibt, die beide jeweils an einer Schneckenwelle 11', die mit der Motorwelle des Stellmotors 6 drehfest verbunden ist, angeordnet sind. Die Abtriebsschneckenräder 12 sind mit einem Innengewinde 13 versehen, das mit den jeweils zugeordneten Spindeln 10 zusammenwirkt. Die eine Spindel ist mit einem Teil einer vorderen und die andere mit einem Teil einer hinteren Querwand verbunden. Die jeweiligen Enden der Spindel 10, die dem Abtriebsschneckenrad 12 abgewandt sind, sind an dem jeweiligen Teil der Querwand drehbar gehalten, so daß eine Drehung der Spindeln 10 eine Bewegung des Teils der Querwand hervorruft.

Um eine sichere Führung der Teile der jeweiligen Querwand zu gewährleisten, sind die Teile der Querwand 4 jeweils mittels Führungsstangen 14 geführt. Diese Führungsstangen 14 sind zum einen an den jeweiligen Teilen der Querwände 4 in Lagern 15 fest gelagert, wohingegen sie in Lagern 15' an der Längswand verschiebbar sind.

Die Längswand ist mit einer Preßvorrichtung 22 zum Verdichten der gestapelten Druckprodukte ausgestattet. Hierzu ist eine Preßleiste 23 am oberen Rand der Seitenwand 3 vorgesehen. Die Preßleiste 23 ist an einem Schwenkarm 24 befestigt, der im wesentlichen c-förmig ausgebildet ist und die Anordnung des Stelltriebs 5 von außen übergreift. Zur Einstellung der Stapelkammer auf die Maße der Druckprodukte sind bei der dargestellten Ausführungsform beide Längswände 3 auf dem drehbaren Stapeltisch 2 verschiebbar gehalten.

In Fig. 3 ist eine Draufsicht einer schematischen Darstellung des Stelltriebs 5' für die Längswände 3 mit teilweise herausgebrochenen Bereichen des Stapeltischs 2 dargestellt.

Der Stelltrieb 5' für die im dargestellten Ausführungsbeispiel vorgesehene Verschiebbarkeit beider Längswände ist in bzw. unter der Tischplatte 9 des Stapeltischs 2 angeordnet. Bei dem in den Fig. 3 und 4 dargestellten Ausführungsbeispiel sind beide sich gegenüberliegende Längswände 3 über einen gemeinsamen Stelltrieb 5' verschiebbar. Der Stelltrieb 5' weist einen Stellmotor 6 auf, der eine Antriebswelle 18 für beide Längswände 3 antreibt. Die Antriebswelle 18, die sich im wesentlichen senkrecht zur Längswand 3 erstreckt, weist eine Länge auf, die über die Symetrieachse zwischen den beiden Längswänden hinausführt. Auf der Antriebswelle 18 sind zwei Zahnscheiben 19 für jeweils eine Längswand 3 festgelegt. Die Zahnscheiben 19, die im dargestellten Ausführungsbeispiel sich jeweils im symetrischen Abstand zu beiden Seiten der Symetrielinie auf der Antriebswelle 18 befinden, treiben über jeweils einen Zahnriemen 20 jeweils eine Stellspindel 21 an, die jeweils eine mit einer Längswand 3 fest verbundene Kulissenmutter 31 bewegen. Die Stellspindeln weisen gegenläufige Steigungen auf, so daß eine symetrische Justierung der Längswände möglich ist.

Um eine exakte parallele Position der Längswände 3 zueinander zu gewährleisten, sind den jeweiligen Längswänden je eine Linearführung 25 zugeordnet, die aus einer Führungsschiene bestehen kann. Derartige Linearführungen sind bekannt. Die jeweiligen Stellspindeln 29 sind an ihren Enden in Lagerböcken 34 mittels Kugellagern 35 gelagert. Eine ähnliche Lagerung ist für die Antriebswelle 18, die von dem zweiten Stellmotor 17 angetrieben wird, vorgesehen.

In Figur 5 ist eine alternative Ausführungsform des Stelltriebs 5' für eine Längswand dargestellt. Bei dieser Ausführungsform ist der Antriebsmotor im unteren Bereich der Längswand 3 angeordnet und treibt über eine Zahnübersetzung 30, die mit einer fest im Drehtisch angeordneten Zahnstange 29 zusammenwirkt, die Längswand an. Die Zahnstange 29 kann so in dem Stapeltisch 2 angeordnet sein, daß die flachen Stirnflächen der Zahnstange in einer Ebene mit der Oberfläche der Tischplatte 9 liegen. Abhängig von der Qualität des Papiers kann es jedoch zu unerwünschten Druckmarken an dem untersten Druckprodukt kommen, wenn dieses auf die Tischplatte 9 aufgepreßt wird. Um dieses zu verhindern ist ein hoch flexibles Abdeckband 36 vorgesehen, das an der Längswand 3 befestigt ist und über an beiden Enden der im Tisch festgelegten Zahnstange 29 angeordnete Umlenkrollen 37 geführt ist und daran umläuft. Die Zahnstange 29 ist dabei um das Maß der Dicke des Abdeckbands gegenüber der Oberfläche der Tischplatte 9 nach unten gesetzt.

Bei einer alternativen Ausführungsform, die in den Fig. 6 und 7 dargestellt ist, wird der Stelltrieb von zwei Kolben-Zylindereinheiten 27 bereitgestellt.

Bei dem dargestellten Ausführungsbeispiel sind die Kolben-Zylindereinheiten im Winkel zu den Längswänden 3 angeordnet, um zwischen sich Platz für den Hubzylinder 39 des Stapeltischs freizulassen.

Das freie Ende der Kolbenstange der Kolben-Zylinderanordnung 27 ist dabei gelenkig an einem nach unten ragenden Zapfen der Längswand befestigt. Bei dieser Ausführungsform kann ebenfalls wieder eine Linearführung in Form einer Führungsschiene Verwendung finden.

Bei einer nicht dargestellten Ausführungsform können statt einfacher Kolben-Zylindereinheiten doppelt wirkende Kolben-Zylindereinheiten mit zwei diametral gegenüberliegenden Kolbenstangen vorgesehen sein, die jeweils an einer Längswand angreifen. Aus Symetriegründen empfiehlt es sich, zwei solcher doppelt wirkenden Zylinderanordnungen zum Einsatz zu bringen, da auf diese Weise mögliche Verkantungsprobleme bei der Führung der Längswände 3 vermieden werden können.

Durch die Verwirklichung der erfindungsgemäßen Merkmale wird eine Stapelkammer geschaffen, die einfach und schnell während des Produktionslaufes einjustiert werden kann und bei der es möglich ist, auch bei kleinen Druckformaten evtl. Übergabe-Vorrichtungen stets sehr nahe an die Stapelkammer heranzuführen.

## Patentansprüche

1. Drehbare Stapelkammer (1) in einem Kreuzleger (A) für Druckprodukte, mit einem heb- und drehbaren Stapeltisch (2), wobei die Kammerwände jeweils von zwei sich gegenüberliegenden Längs- bzw. Querwänden (3,4) gebildet sind und mindestens eine von den jeweils zwei sich gegenüberstehenden Wänden zum Zweck des Einstellens auf die Größe der Druckprodukte bezüglich der gegenüberliegenden Wand verschiebbar ist und zumindest eine der Wände zum Zwecke des Abtransportes von in der Kammer gestapelten Druckprodukten entfernbar ist, dadurch **gekennzeichnet**, daß mindestens eine Längs- und mindestens eine Querwand über einen jeweils zugeordneten steuerbaren Stelltrieb (5,5') justierbar und der Stelltrieb (5) für die mindestens eine verstellbare Querwand einen an einer der Längswände (3) angeordneten Stellmotor (6) aufweist, der über einen Zahntrieb (8) mindestens eine Spindel (10) beaufschlagt, die jeweils die Querwand (4) oder einen Teil der Querwand (7) verschiebt.

2. Stapelkammer nach Anspruch 1, dadurch **gekennzeichnet**, daß der Zahntrieb (8) für jeweils eine Querwand (4) eine Schneckenradverzahnung (11) aufweist, wobei das Abtriebsschneckenrad (12) mit einem Innengewinde (13) versehen ist, welches mit der Spindel (10) zusammenwirkt, die an der zugeordneten Querwand (4) oder dem entsprechenden Teil der Querwand drehbar gehalten ist.

3. Stapelkammer nach Anspruch 1 oder 2, dadurch **gekennzeichnet**, daß die Querwand bzw. jeweils ein Querwandteil an Führungsstangen (14) gehalten ist, die in an der jeweiligen Längswand vorgesehenen Lagern (15) gleiten.

4. Stapelkammer nach einem der vorangegangenen Ansprüche, dadurch **gekennzeichnet**, daß zumindest eine der Querwände (4) zwei seitliche, nach außen schwenkbare Schwenktüren (7) aufweist, die kraftgetrieben betätigbar sind.

5. Stapelkammer nach einem der Ansprüche 1 - 4 mit einer Preßvorrichtung (22), zum Verdichten der gestapelten Druckprodukte, wobei die Preßvorrichtung eine an einem Schwenkarm (24) befestigte Preßleiste (23) aufweist, die über den Produktstapel schwenkbar ist, dadurch **gekennzeichnt**, daß der Schwenkarm (24) im wesentlichen C-förmig ausgebildet ist und die Anordnung des Stelltriebs (5) von außen übergreift.

6. Stapelkammer nach einem der vorangangenen Ansprüche, dadurch **gekennzeichnet**, daß beide Längswände (3) auf dem Drehtisch verschiebbar gehalten sind.

7. Stapelkammer nach Anspruch 6, dadurch **gekennzeichnet**, daß der Stelltrieb (5') für die mindestens einschiebbare Längswand in bzw. unter der Tischplatte (9) des Stapeltisches (2) angeordnet ist.

8. Stapelkammer nach Anspruch 7, dadurch **gekennzeichnet**, daß beide sich gegenüberliegenden Längswände (3) über einen gemeinsamen Stelltrieb (5') verschiebbar sind.

9. Stapelkammer nach Anspruch 8, dadurch **gekennzeichnet**, daß der Stelltrieb (5') einen Stellmotor (6') aufweist, der eine Antriebswelle (18) für beide Längswände (3) antreibt.

10. Stapelkammer nach Anspruch 9, dadurch **gekennzeichnet**, daß auf der Antriebswelle (18) jeweils eine Zahnscheibe (19) für eine Längswand (3) festgelegt ist.

11. Stapelkammer nach Anspruch 10, dadurch **gekennzeichnet**, daß die Zahnscheibe (19) über einen Zahnriemen (20) jeweils eine Stellspindel (21) antreibt, die eine mit der Längswand (3) festverbundene Kulissenmutter (31) bewegt.

12. Stapelkammer nach einem der Ansprüche 7 bis 11, dadurch **gekennzeichnet**, daß die Seitenwand (3) in einer Linearführung (25) geführt ist.

13. Stapelkammer nach Anspruch 12, dadurch **gekennzeichnet**, daß die Linearführung (25) eine Führungsschiene ist.

14. Stapelkammer nach Anspruch 7, dadurch **gekennzeichnet**, daß der Stelltrieb (5') für die Längswände (3) eine pneumatische oder hydraulische Zylinder-Kolbenanordnung (27) und ggfs. ein Getriebe (30) aufweist.

15. Stapelkammer nach Anspruch 14, dadurch **gekennzeichnet**, daß der Stellmotor (6') an der Seitenwand (3) angeordnet ist und über einen Zahntrieb und eine fest im Stapeltisch angordnete Zahnstange (29) die Seitenwand verschiebt.

## Claims

1. Rotatable stacking compartment (1) in a cross-layering unit (A) for printed products, with a stacking table (2) that can be raised and rotated, the walls of the said compartment consisting of respective pairs of opposite longitudinal or transverse walls (3, 4), at least one of the two opposite walls in each case being movable relative to its opposite wall so as to allow adjustment to match the size of the printed product, and at least one wall being removable to allow ejection of the printed products stacked in the compartment,
**characterized in that**
at least one longitudinal and at least one transverse wall can be adjusted by means of a controllable positioning drive (5, 5') associated with it in each case, and the positioning drive (5) for the transverse walls at least one of which is adjustable, has a positioning motor (6) disposed on one of the longitudinal walls (3), the said motor acting via a toothed-wheel drive (8) upon at least one spindle (10) which displaces either the transverse wall (4) or part of the transverse wall (7).

2. Stacking compartment according to Claim 1,
**characterized in that**
the toothed-wheel drive (8) for each transverse wall (4) comprises a worm-gear (11), the driven worm-gear (12) being provided with an internal thread (13) that engages with the spindle (10) attached rotatably to the associated transverse wall (4) or the corresponding part thereof.

3. Stacking compartment according to Claims 1 or 2,
**characterized in that**
the transverse wall, or a part thereof in each case, is held on guide rods (14) that slide in bearings (15) provided on the respective longitudinal wall.

4. Stacking compartment according to any of the preceding Claims,
**characterized in that**
at least one of the transverse walls (4) has swivelling gates (7) at the sides that can be swung outwards and that can be activated by a driving force.

5. Stacking compartment according to any of Claims 1-4, with a pressing device (22) to compress the stacked printed products, such that the pressing device comprises a pressing bar (23) attached to a swivel arm (24) that can be swung over the stacked product,
**characterized in that**
the swivel arm (24) is essentially C-shaped and spans over the positioning drive arrangement (5) on the outside.

6. Stacking compartment according to any of the preceding Claims,
**characterized in that**
the two longitudinal walls (3) are disposed on the rotating table so that they can move.

7. Stacking compartment according to Claim 6,
**characterized in that**
the positioning drive (5') for the longitudinal walls at least one of which can move, is fitted in or under the table plate (9) of the stacking table (2).

8. Stacking compartment according to Claim 7,
**characterized in that**
the two opposite longitudinal walls (3) can be moved by a common positioning drive (5').

9. Stacking compartment according to Claim 8,
**characterized in that**
the positioning drive (5') comprises a positioning motor (6') which powers a driveshaft (18) common to both longitudinal walls (3).

10. Stacking compartment according to Claim 9,
**characterized in that**
a toothed disc (19) is fitted to the driveshaft (18) for each longitudinal wall (3).

11. Stacking compartment according to Claim 10,
**characterized in that**
the toothed disc (19) in each case drives a positioning spindle (21) via a toothed belt (20), so as to move a sliding nut (31) attached permanently to the longitudinal wall (3).

12. Stacking compartment according to any of Claims 7 to 11,
**characterized in that**
the side wall (3) is guided along a linear guide (25).

13. Stacking compartment according to Claim 12,
**characterized in that**
the linear guide (25) is a guide-rail.

14. Stacking compartment according to Claim 7,
**characterized in that**
the positioning drive (5') for the longitudinal wall (3) comprises a pneumatic or hydraulic cylinder-piston arrangement (27) and if necessary a gear system (30).

15. Stacking compartment according to Claim 14,
**characterized in that**
the positioning motor (6') is fitted on the side wall (3) and displaces the side wall via a toothed drive and a toothed rack (29) attached permanently to the stacking table.

## Revendications

1. Casier empileur rotatif (1) pour approvisionneur à mouvements croisés pour produits imprimés, comportant une table d'empilage (2) rotative, à hauteur variable, les parois du casier comportant deux parois longitudinales (3) opposées et deux parois transversales (4) opposées, au moins une desdites parois de chaque paire étant déplaçable par rapport à l'autre pour le réglage selon la taille des produits imprimés, au moins une desdites parois étant déplaçable pour l'évacuation des produits imprimés empilés dans le casier, **caractérisé en ce qu'**au moins une paroi longitudinale et au moins une paroi transversale sont réglables respectivement par une commande de réglage (5,5') et en ce que ladite commande de réglage (5), pour au moins une paroi transversale commandable, comporte un moteur de réglage (6) placé sur l'une des parois longitudinales (3), ledit moteur de réglage entraîne via une roue dentée (8) au moins un arbre (10) qui déplace une paroi transversale (4) ou une partie de la paroi transversale (7).

2. Casier empileur selon la revendication 1, **caractérisé en ce que** la roue dentée (8) comporte pour chaque paroi transversale (4) un engrenage à roue à denture hélicoidale (11), la roue à denture hélicoïdale de sortie (12) étant pourvue d'un filetage intérieur (13), qui coopére avec un arbre (10) monté rotatif sur la paroi transversale (4) correspondante ou la partie correspondante de la paroi transversale.

3. Casier empileur selon la revendication 1 ou 2, **caractérisé en ce que** la paroi transversale (4) ou une partie de la paroi transversale (7) est maintenue par des glissières (14) qui glissent dans des paliers (15) prévus sur la paroi longitudinale correspondante.

4. Casier empileur selon l'une des revendications précédentes, **caractérisé en ce qu'**au moins une des parois transversales (4) comporte des deux côtés, des battants (7) pivotants destinés à s'ouvrir vers l'extérieur et manoeuvrables par l'action d'une force.

5. Casier empileur selon l'une des revendications de 1 à 4 comportant un dispositif de pressage (22) apte à comprimer des produits imprimés empilés, comprenant une bande de pressage (23) fixée à un bras oscillant (24), ladite bande de pressage étant pivotante au dessus d'une pile de produits, **caractérisé en ce que** ledit bras oscillant (24) est essentiellement en forme de C et enjambe de l'extérieur le dispositif de commande de réglage (5).

6. Casier empileur selon l'une des revendications précédentes, **caractérisé en ce que** les deux parois longitudinales (3) sont déplaçables sur la table rotative.

7. Casier empileur selon la revendication 6, **caractérisé en ce que** la commande de réglage (5'), pour au moins la paroi longitudinale intercalable, est placée dans ou sous le plateau (9) de la table (2) pour piles.

8. Casier empileur selon la revendication 7, **caractérisé en ce que** les deux parois latérales opposées (3) sont déplaçables via une commande de réglage commune (5').

9. Casier empileur selon la revendication 8, **caractérisé en ce que** la commande de réglage (5') comporte un moteur de réglage (6') destiné à entraîner un arbre de transmission (18) pour les deux parois latérales (3).

10. Casier empileur selon la revendication 9, **caractérisé en ce qu'**une roue dentée (19) pour une paroi longitudinale (3) est fixée sur l'arbre de transmission (18).

11. Casier empileur selon la revendication 10, **caractérisé en ce que** la roue dentée (19) entraîne via une courroie crantée (20) un arbre de réglage (21) apte à déplacer un écrou coulissant (31) lié à la paroi longitudinale (3).

12. Casier empileur selon l'une des revendications 7 à 11, **caractérisé en ce que** la paroi longitudinale (3) est dirigée dans un guide linéaire (25).

13. Casier empileur selon la revendication 12, **caractérisé en ce que** le guide linéaire (25) est une glissière.

14. Casier empileur selon la revendication 7, **caractérisé en ce que** la commande de réglage (5') pour les parois longitudinales (3) comporte un dispositif piston-cylindre (27) pneumatique ou hydraulique et, le cas échéant, un engrenage (30).

15. Casier empileur selon la revendication 14, **caractérisé en ce que** le moteur de réglage (6') est placé sur la paroi latérale (3) de manière à déplacer ladite paroi latérale via une roue dentée et une crémaillère (29) fixée à la table d'empilage.
